# EUROPÄISCHE PATENTSCHRIFT

(11) **EP 2 013 451 B1**
(45) Veröffentlichungstag und Bekanntmachung des Hinweises auf die Patenterteilung: **18.09.2013**
(21) Anmeldenummer: 07727278.9
(22) Anmeldetag: 23.03.2007
(51) Int. Cl.: F01L 1/30

(54) **ZWANGSTEUERUNG FÜR EIN HUBVENTIL EINER BRENNKRAFTMASCHINE**
DESMODROMIC CONTROL FOR A LIFTING VALVE OF AN INTERNAL COMBUSTION ENGINE
ASSERVISSEMENT D'UNE SOUPAPE À MOUVEMENT ALTERNATIF DANS UN MOTEUR À COMBUSTION INTERNE

(30) Priorität: 21.04.2006 DE 102006018599
(43) Veröffentlichungstag der Anmeldung: 14.01.2009
(73) Patentinhaber: Schaeffler Technologies AG & Co. KG, 91074 Herzogenaurach (DE)
(72) Erfinder: ELENDT, Harald, 96146 Altendorf (DE); NENDEL, Andreas, 91093 Hessdorf (DE)
(86) Internationale Anmeldenummer: PCT/EP2007/052804
(87) Internationale Veröffentlichungsnummer: WO 2007/122052

(56) Entgegenhaltungen:
- DE-A1- 3 706 187
- DE-B- 1 060 661
- US-A- 1 541 069
- US-A- 5 636 602

## Beschreibung

### Gebiet der Erfindung

Die Erfindung betrifft eine Zwangssteuerung für wenigstens ein Hubventil einer Brennkraftmaschine, mit einer Nockenwelle mit zumindest einem Öffnernocken und zumindest einem Schließernocken, welcher Öffnernocken das Hubventil über einen in einer Längsführung der Brennkraftmaschine gelagerten und eine Abgriffsfläche für den Öffnernocken aufweisenden Öffnerstößel in Öffnungsrichtung betätigt und welcher Schließernocken das Hubventil über einen in der Brennkraftmaschine gelagerten Kipphebel in Schließrichtung betätigt.

### Hintergrund der Erfindung

Eine derartige Zwangssteuerung, die auch als desmodromische Ventilsteuerung bezeichnet ist, geht aus der gattungsgemäßen DE 35 39 812 A1 hervor. Der das Hubventil in Schließrichtung betätigende Kipphebel ist dabei, von der Nockenwelle ausgehend, bogenförmig um die Längsführung des Öffnerstößels herumgeführt und dementsprechend weit ausladend ausgebildet. Der hiermit einhergehende Steifigkeitsmangel des Kipphebels kann dann nur durch die dargestellte material- und somit massen- und trägheitsintensive Bauweise oder allenfalls durch die Verwendung Material sparender, jedoch vergleichsweise teurer Werkstoffe hoher Festigkeit zur Erzeugung einer ausreichenden Gestaltfestigkeit des Kipphebels kompensiert werden. In jedem Fall trägt jedoch die ausladende Bauweise des Kipphebels maßgeblich zu einer Beschränkung der Ventiltriebssteifigkeit bei, so dass das Erreichen einer wesentlichen Zielsetzung derartiger Zwangssteuerungen, nämlich die hohe Drehzahlfestigkeit des Ventiltriebs, zumindest in Frage gestellt sein dürfte.

Diese Problematik betrifft in gleicher Weise auch die in der DE 41 09 666 A1 vorgeschlagene Zwangssteuerung mit einem ähnlich gestalteten Kipphebel. Weiterhin ist in der JP 61011408 A eine Zwangssteuerung vorgeschlagen, bei der zwischen dem nockenseitigen Kipphebelarm und dem Schließernocken eine längsbeweglich geführte hydraulische Ventilspielausgleichsvorrichtung angeordnet ist. Bei dieser Ventilsteuerung ist jedoch anstelle des längs geführten Öffnerstößels ein auf einem stationären Schwenklager abgestützter Schlepphebel zur Betätigung des Hubventils in Öffnungsrichtung vorgesehen. Ungeachtet dessen ist auch der in dieser Druckschrift weit ausladend ausgebildete Kipphebel hinsichtlich der Ventiltriebssteifigkeit und insbesondere in Verbindung mit dem gegenüberliegend angeordneten Schlepphebel außerdem auch hinsichtlich des beanspruchten Bauraums als nachteilig zu betrachten.

### Aufgabe der Erfindung

Der Erfindung liegt daher die Aufgabe zugrunde, diese geschilderten Nachteile zu vermeiden und somit eine Zwangssteuerung zu schaffen, deren Steifigkeit auch einen Betrieb der Brennkraftmaschine bei sehr hohen Drehzahlen erlaubt und die sich darüber hinaus durch eine kompakte und platzsparende Bauweise auszeichnet.

### Zusammenfassung der Erfindung

Diese Aufgabe wird erfindungsgemäß dadurch gelöst, dass eine zur Längsführung benachbart verlaufende weitere Längsführung vorgesehen ist, in welcher weiteren Längsführung ein zwischen dem Schließernocken und dem Kipphebel angeordneter Schließerstößel mit einer Abgriffsfläche für den Schließernocken gelagert ist. Die benachbarte Anordnung der Längsführungen mit dem Öffnerstößel und dem Schließerstößel ermöglicht eine kompakte Bauweise der Zwangssteuerung und insbesondere auch des Kipphebels zugunsten einer größtmöglichen Ventiltriebssteifigkeit bei vergleichsweise geringem Bauraumbedarf.

Dies gilt gemäß einer bevorzugten Weiterbildung der Erfindung besonders dann, wenn die Längsführung und die weitere Längsführung achsparallel zueinander und vorzugsweise achsparallel zum Hubventil verlaufen.

Weiterhin sollen ein erster Arm des Kipphebels mit einem nockenfernen Stößelboden des Öffnerstößels und ein zweiter Arm des Kipphebels mit einen nockenfernen Stößelboden des Schließerstößels zusammenwirken, wobei der Öffnerstößel zur Übertragung von in Schließrichtung wirkenden Zugkräften auf das Hubventil kraft-, form- oder stoffschlüssig mit dessen Schaftende verbunden ist. Gegenüber den im zitierten Stand der Technik vorgeschlagenen Lösungen, bei denen der Kipphebel ein mit dem Hubventil verbundenes, federtellerartiges Bauteil zur Übertragung von in Schließrichtung wirkenden Zugkräften im Bereich der Längsachse des Hubventils untergreift, bestehen durch diese erfindungsgemäße Ausgestaltung weitgehende Freiheiten hinsichtlich des kinematischen Zusammenwirkens des Kipphebels mit dem Öffner- und dem Schließerstößel. So erlaubt die vom Kipphebel entkoppelte Zug-Druck-Verbindung des Öffnerstößels mit dem Hubventil eine Anlenkung der Kipphebelarme an möglichst weit voneinander beabstandeten Kontaktstellen des Öffner- und des Schließerstößels entsprechend großer Hebelarme, um die Hebelkräfte trotz der kompakten Bauweise der Zwangssteuerung möglichst gering zu halten.

Unter Berücksichtigung der kinematisch bedingten Querverlagerung der Kipphebelarme gegenüber den Stößelböden kann es dabei vorgesehen sein, dass zwischen einem oder beiden Armen und den zugehörigen Stößelböden jeweils eine beidseitig gelenkig gelagerte Schubstange angeordnet ist.

Außerdem kann der Kipphebel kreuzförmig ausgebildet sein und sich mit einem dritten Arm sowie mit einem vierten Arm auf in der Brennkraftmaschine stationär gelagerten Schwenklagern abstützen, von denen vorzugsweise ein Schwenklager mit einem hydraulischen Spielausgleich versehen ist. Derartige Schwenklager können beispielsweise als dem Fachmann an sich bekannte, zur Lagerung von Schlepphebeln eingesetzte Abstützelemente mit bzw. ohne hydraulischen Spielausgleich ausgebildet sein. Der hydraulische Spielausgleich dient im vorliegenden Fall dazu, das durch Bauteiltoleranzen und -verschleiß sowie durch unterschiedliche Wärmeausdehnungen bedingte Spiel zwischen dem geschlossenen Hubventil und dem Schließernocken auszugleichen.

In vorteilhafter Fortbildung der Erfindung soll der Öffnerstößel ein topfartiges Außenteil mit einem zur Lagerung in der Längsführung dienenden Stößelhemd und dem Stößelboden sowie ein im Außenteil aufgenommenes Innenteil, an dem die Abgriffsfläche für den Öffnernocken und eine an einem nockenfernen Bodenabschnitt des Innenteils verlaufende Ventilschaftauflage angeordnet sind, umfassen. Dabei werden in das durch eine Ausnehmung des Stößelbodens in das Außenteil hineinragende Schaftende des Hubventils in Öffnungsrichtung wirkende Druckkräfte stirnseitig über die Ventilschaftauflage und in Schließrichtung wirkende Zugkräfte umfangsseitig über eine Übertragungsvorrichtung, die zwischen dem Stößelboden und dem Schaftende verläuft, eingeleitet. Ein derartig ausgebildeter Öffnerstößel bildet die Grundlage für eine montagefreundliche und platzsparende Zug-Duck-Verbindung des Öffnerstößels mit dem Hubventil. Überdies lässt sich für den Fall, dass ein solcher Öffnerstößel und der Schließerstößel als Gleichteile ausgebildet sind, das Potenzial niedriger Herstellkosten der Zwangssteuerung erschließen.

Ferner besteht eine konstruktiv besonders einfache Lösung für die Übertragungsvorrichtung darin, dass diese einen sich am Stößelboden abstützenden Ring mit einem sich in Richtung der Nockenwelle öffnenden Innenkonus und Klemmkeile, die in eine oder mehrere am Schaftende eingeformte Einstiche eingreifen und an ihrer Außenmantelfläche einen zum Innenkonus komplementären Außenkonus bilden, umfasst. Neben der Möglichkeit, die von konventionellen Ventilsteuerungen bekannte und ausgereifte Anbindung des Federtellers an das Hubventil mittels Klemmkeilen auf die hier vorliegende Zwangssteuerung zu übertragen, können außerdem auch herkömmliche Hubventile und Klemmkeile ohne weitere Modifikationen Verwendung finden.

Ferner kann ein konstruktiv einfacher, platzsparender und kostengünstiger Ventilspielausgleich zwischen dem geschlossenen Hubventil und dem Öffnernocken dadurch erfolgen, dass die Ventilschaftauflage an einer zwischen dem Schaftende und dem nockenfernen Bodenabschnitt des Innenteils angeordneten Ventilspieleinstellscheibe mit gegebener Dicke ausgebildet ist. Obwohl öffnerseitig grundsätzlich auch ein hydraulischer Ventilspielausgleich vorgesehen sein kann, verhindert der mechanische Spielausgleich in Form der Ventilspieleinstellscheibe eine ungünstige gegenseitige Beeinflussung von hydraulischen Ventilspielausgleichselementen, die sowohl öffnerseitig als auch schließerseitig vorgesehen sind. Diese Beeinflussung kann zu Betriebsstörungen der Brennkraftmaschine infolge eines nicht mehr vollständig schließenden Hubventils einerseits oder sogar zu einer Zerstörung der Brennkraftmaschine infolge eines abreißenden Hubventils durch zu hohe Ventilsitzkräfte andererseits führen.

In Weiterbildung der Erfindung ist ein in der Brennkraftmaschine gelagertes Einsatzteil vorgesehen, in dem die Längsführung und die weitere Längsführung verlaufen sowie eine den Kipphebel lagernde Achse befestigt ist. Durch ein solches Einsatzteil sind ideale Voraussetzungen für eine montagefreundliche und kostengünstige Modulbauweise der Zwangssteuerung geschaffen, da die für die Hubübertragung wesentlichen Komponenten zwischen der Nockenwelle und dem Hubventil in dem Einsatzteil angeordnet sind. Dies betrifft insbesondere den achsgelagerten Kipphebel, der mit vergleichsweise geringem Aufwand außerhalb der Brennkraftmaschine an dem Einsatzteil befestigt werden kann.

Es ist außerdem vorgesehen, dass das Einsatzteil in einer hohlzylindrischen Ausnehmung der Brennkraftmaschine längsbeweglich gelagert ist, wobei zwischen einem Grund der Ausnehmung und einem dem Grund zugewandten Boden des Einsatzteils ein hydraulisches Spielausgleichselement angeordnet ist, welches das Einsatzteil in Richtung der Nockenwelle kraftbeaufschlagt. Hierzu bietet sich bevorzugt der Einsatz von Ventilspielausgleichselementen an, wie sie als ein Gehäuse, einen Druckkolben, eine Druckfeder sowie ein Rückschlagventil umfassende Montageeinheit von herkömmlichen Tassenstößel- oder Kipphebel-Ventiltrieben bekannt sind.

Die bei herkömmlichen Ventilsteuerungen generierte Ventilsitzkraft des geschlossenen Hubventils gegenüber dem Ventilsitz wird bei Zwangssteuerungen üblicherweise durch eine definierte und vom Schließernocken ausgehende Verspannung der Ventiltriebsglieder erzeugt, indem der Schließernocken das Hubventil über den Schließerstößel und den Kipphebel in den Ventilsitz zieht. Im Falle des zwischen dem Einsatzteil und der Brennkraftmaschine eingespannten Spielausgleichselements, das die dabei erzeugten Abstützkräfte aufnehmen muss, ist jedoch zu beachten, dass sich das Spielausgleichselement während einer ausreichend langen Zeitdauer in dem für den Ausgleichsvorgang erforderlichen Zustand der Lastfreiheit befindet. Um dennoch ein ungewolltes Abheben des Hubventils vom Ventilsitz sicher auszuschließen, und gleichzeitig dem Erfordernis der temporären Lastfreiheit des hydraulischen Spielausgleichselements gerecht zu werden, soll der Schließernocken in Weiterbildung der Erfindung einen dessen Grundkreisphase überlagernden Zusatzhub zur Erhöhung der Ventilsitzkraft des Hubventils aufweisen. Der Beginn eines solchen Zusatzhubes ist zweckmäßigerweise so auf dem Grundkreis zu positionieren, dass der Winkelbereich zwischen dem gerade geschlossenen Hubventil und dem Zusatzhub einem für die Ausgleichsphase des Spielausgleichselements zeitlich stets ausreichenden Zeitraum entspricht.

In Kombination oder alternativ hierzu kann die Ventilsitzkraft auch dadurch erhöht werden, dass das Einsatzteil durch ein zum Spielausgleichselement parallel geschaltetes und zwischen dem Grund der Ausnehmung und dem Boden des Einsatzteils eingespanntes Federmittel zusätzlich in Richtung der Nockenwelle kraftbeaufschlagt ist. Die Erhöhung der Ventilsitzkraft kann insbesondere bei aufgeladenen Brennkraftmaschinen zweckmäßig oder notwendig sein, da hier sowohl im Ansaug- als auch im Abgaskanal erhöhte Gasdrücke in Öffnungsrichtung des Hubventils wirken.

Zur Reibungsreduzierung der Zwangssteuerung sollen außerdem die Abgriffsfläche des Öffnerstößels und/oder die Abgriffsfläche des Schließerstößels als drehbare und wahlweise wälzgelagerte Rollen ausgebildet sein.

In einer weiteren Ausgestaltung der Erfindung soll die Nockenwelle Teil eines an sich bekannten Nockenschaltsystems mit zumindest einem von einer Stellvorrichtung axial verschiebbaren Nockenstück sein, das zumindest zwei nebeneinander angeordnete Öffnernocken und zumindest zwei nebeneinander angeordnete Schließernocken mit jeweils voneinander verschiedenen Nockenerhebungen und/oder Phasen bei gleichen Grundkreisdurchmessern aufweist. Die erfindungsgemäße Kombination der vorliegenden Zwangssteuerung mit dem an sich bekannten Nockenschaltsystem ermöglicht es, den bei starren Nockenerhebungen grundsätzlich erforderlichen Kompromisszwang hinsichtlich der teilweise gegensätzlichen motorischen Zielgrößen Drehmoment, Leistung, Kraftstoffverbrauch und Abgasemissionen deutlich zu entschärfen. Dies kommt insbesondere der hier vorliegenden Zwangssteuerung mit dem erheblichen Potenzial zur Drehzahlsteigerung der Brennkraftmaschine zugute, da in diesem Fall keine drehzahllimitierenden Einflüsse seitens einer das Gaswechselventil in Schließrichtung beaufschlagenden Ventilfeder existieren. Denn andernfalls wäre es mit nur einer Erhebung des Gaswechselventils für das gesamte und dann sehr breite Drehzahlband noch schwieriger, alle genannten Zielgrößen gleichermaßen befriedigend zu erfüllen. Beispielsweise können die Ventilsteuerzeiten einer Zwangssteuerung zur Erzeugung einer größtmöglichen Leistung an die bei sehr hohen Drehzahlen auftretenden gasdynamischen Effekte während des Ladungswechsels angepasst sein, indem die Ventilsteuerzeiten zu einer langen Ventilöffnungsdauer bei großem Maximalhub und zu einer großen Überschneidung zwischen Auslass- und Einlassventilen führen. Eine solche Steuerzeiten-Charakteristik steht jedoch dem restgassensitiven Leerlauf und leerlaufnahen Betriebspunkten der Brennkraftmaschine entgegen, da hier der Fokus auf kurzen Ventilöffnungsdauern und kleinen Ventilüberschneidungen bei moderaten Ventilhüben zur Erzeugung niedrigster Abgasemissionswerte bei bestmöglicher Rundlaufqualität der Brennkraftmaschine legt. Insofern könnten beispielsweise ein erster Öffnernocken und der dazugehörige Schließernocken zur Erfüllung der motorischen Anforderungen an den Leerlauf und Teillast-Betriebspunkte der Brennkraftmaschine angepasst werden, während ein zweiter Öffnernocken und ein zweiter dazugehöriger Schließernocken im Hinblick auf einen fülligen Drehmomentenverlaufs bei größtmöglicher Leistung der Brennkraftmaschine abgestimmt werden können.

In einer besonders bevorzugten Ausgestaltung einer solchen variablen Zwangssteuerung kann die Stellvorrichtung ortsfest in der Brennkraftmaschine angeordnete Aktuatoren sowie an beiden Enden des Nockenstücks verlaufende zylindrische Abschnitte umfassen, in denen umfangsseitig jeweils eine wendelförmige Verschiebenut, die zur anderen Verschiebenut des Nockenstücks spiegelsymmetrisch ausgebildet ist, eingeformt ist, wobei die voneinander unabhängig ansteuerbaren Aktuatoren abwechselnd in die zugehörigen Verschiebenuten radial einfahrbar sind. Demnach ist jeder Verschieberichtung des Nockenstücks eine eigene Verschiebenut und der dazugehörige Aktuator zugeordnet, der zur Einleitung des Verschiebevorgangs in die Verschiebenut eintaucht, das Nockenstück axial verschiebt und schließlich in seine Ausgangsstellung zurückkehrt, während das Nockenstück in seiner neuen Axialstellung verrastet werden kann.

### Kurze Beschreibung der Zeichnungen

Weitere Merkmale der Erfindung ergeben sich aus der nachfolgenden Beschreibung und aus den Zeichnungen, in denen Ausführungsbeispiele der Erfindung vereinfacht dargestellt sind. Sofern dabei keine andere Kennzeichnung vorgenommen ist, sind funktionsgleiche Bauteile mit gleichen Bezugszahlen versehen. Es zeigen:
- Figur 1: ein erstes Ausführungsbeispiel einer erfindungsgemäßen Zwangssteuerung mit einer starren Nockenwelle im Längsschnitt;
- Figur 2: die Zwangssteuerung gemäß Figur 1 in einer um 90° gedrehten Darstellung;
- Figur 3: eine perspektivische Darstellung eines zweiten Ausführungsbeispiels einer erfindungsgemäßen Zwangssteuerung in optionaler Kombination mit einem Nockenschaltsystem;
- Figur 4: einen Ausschnitt der Zwangssteuerung gemäß Figur 3 in vergrößerter Darstellung;
- Figur 5: ein Einsatzteil gemäß Figur 4 in vergrößert dargestelltem Längsschnitt.

### Ausführliche Beschreibung der Zeichnungen

Der Aufbau und die Wirkungsweise eines ersten Ausführungsbeispiels einer erfindungsgemäßen Zwangssteuerung 1 a einer Brennkraftmaschine 2 ist in den Figuren 1 und 2 anhand eines Hubventils 3a sowie eines Abschnitts einer mit dem Hubventil 3a zusammenwirkenden Nockenwelle 4a mit einem starr darauf angeordneten Öffnernocken 5a und einem starr darauf angeordneten Schließernocken 6a veranschaulicht. Dargestellt ist ein in einer Längsführung 7a der Brennkraftmaschine 2 gelagerter Öffnerstößel 8a mit einer hier als wälzgelagerte Rolle 9 ausgebildeten Abgriffsfläche 10 für den Öffnernocken 5a sowie ein in einer zur Längsführung 7a benachbart verlaufenden weiteren Längsführung 11a der Brennkraftmaschine 2 gelagerter Schließerstößel 12a mit einer ebenfalls als wälzgelagerte Rolle 13 ausgebildeten Abgriffsfläche 14 für den Schließernocken 6a. Der Öffnerstößel 8a umfasst einen nockenseitigen Primärstößel 15 und einen ventilseitigen Sekundärstößel 16, die durch einen die Rolle 9 lagernden Bolzen 17 fest miteinander verbunden sind.

Während der Primärstößel 15 im wesentlichen baugleich zum Schließerstößel 12a ausgebildet ist, ist der Sekundärstößel 16 zur Übertragung von in Schließrichtung wirkenden Zugkräften auf das Hubventil 3a über einen Längspressverband kraftschlüssig mit dessen Schaftende 18a verbunden. Der Öffnerstößel 8a und der Schließerstößel 12a stehen über einen in der Brennkraftmaschine 2 gelagerten Kipphebel 19a sowie über Schubstangen 20, die jeweils zwischen einem ersten Arm 21 des Kipphebels 19a und einem nockenfernen Stößelboden 22a des Öffnerstößels 8a sowie zwischen einem zweiten Arm 23 des Kipphebels 19a und einem nockenfernen Stößelboden 24 des Schließerstößels 12a beidseitig gelenkig gelagert sind, in gegenseitiger Wirkverbindung.

Der Kipphebel 19a ist kreuzförmig ausgebildet und stützt sich mit einem dritten Arm 25 sowie mit einem vierten Arm 26 auf Schwenklagern 27 und 28 ab, die in der Brennkraftmaschine 2 stationär gelagert sind, wobei das Schwenklager 27 mit einem hydraulischen Spielausgleich versehen ist. Ein solches Schwenklager 27 ist dem Fachmann als solches insbesondere von konventionellen Schlepphebel-Ventiltrieben mit hydraulischen Abstützelementen bekannt. Dadurch, dass der Öffnerstößel 8a über den Längspressverband auch in Zugrichtung fest mit dem Hubventil 3a verbunden ist, kann das Schwenklager 27 lediglich mechanisches Spiel ausgleichen, das bei geschlossenem Hubventil 3a zwischen dem Schließernocken 6a und einem Ventilsitz 29 auftritt. Demgegenüber kann eine Einstellung des mechanischen Spiels zwischen dem Öffnernocken 5a und der Rolle 9 des Öffnerstößels 8a in diesem Ausführungsbeispiel über die Einpresstiefe des in den Sekundärstößel 16 eingepressten Hubventils 3a gesteuert werden.

Beim Zusammenspiel des Öffnernockens 5a und des Schließernockens 6a mit den für derartige Zwangssteuerungen charakteristischen Nockenprofilen wird das Hubventil 3a über den Öffnerstößel 8a in Öffnungsrichtung betätigt, während gleichzeitig der Schließerstößel 12a über den sich verschwenkenden Kipphebel 19a angetrieben wird und dem abnehmenden Hub des Schließernockens 6a folgt. Analog hierzu wird das Hubventil 3a in Schließrichtung betätigt, indem der dann wieder zunehmende Hub des Schließernockens 6a den Kipphebel 19a über den Schließerstößel 12a in nun entgegengesetzter Richtung verschwenkt, so dass der Öffnerstößel 8a unter Mitnahme des Hubventils 3a dem dann abnehmenden Hub des Öffnernockens 5a folgt. Ein durch Einsinken des während dieses Arbeitsspiels belasteten Schwenklagers 27 entstandenes Spiel in der Bauteilkette zwischen dem Schließernocken 6a und dem Ventilsitz 29 kann in der nachfolgenden Phase, in der das Hubventil 3a geschlossen bleibt, durch hydraulisches Nachstellen des Schwenklagers 27 kompensiert werden. Dies erfolgt einerseits durch Anlage des Schließerstößels 12a an den Schließernocken 6a und andererseits durch Kraftbeaufschlagung des Öffnerstößels 8a in Richtung des Öffnernockens 5a unter Erzeugung einer dichtenden Kontaktkraft zwischen dem Hubventil 3a und dem Ventilsitz 29.

In Figur 3 ist ein zweites Ausführungsbeispiel einer erfindungsgemäßen Zwangssteuerung 1b offenbart, die sowohl mit einer starren Nockenwelle gemäß den Figuren 1 und 2 als auch mit einer variabel ausgebildeten Nockenwelle 4b als Teil eines an sich bekannten und später erläuterten Nockenschaltsystems 30 kombinierbar ist. Bei der Zwangssteuerung 1b ist ein in einer hohlzylindrischen Ausnehmung 31 der Brennkraftmaschine 2 längsbeweglich gelagertes Einsatzteil 32 vorgesehen, in welchem eine Längsführung 7b für einen Öffnerstößel 8b und eine benachbarte weitere Längsführung 11 b für einen Schlie-ßerstößel 12b verlaufen. In dem Einsatzteil 32 ist außerdem eine einen Kipphebel 19b zentral lagernde Achse 33 befestigt, die in einer zur Längsachse des Einsatzteils 32 orthogonalen Ebene verläuft. Der Kipphebel 19b ist hier zweiarmig ausgebildet und steht über die beidseitig gelenkig gelagerten Schubstangen 20 in Wirkverbindung mit dem Öffnerstößel 8b und dem Schließerstößel 12b. Wie im ersten Ausführungsbeispiel sind die Abgriffsfläche 10 des Öffnerstößels 8b und die Abgriffsfläche 14 des Schließerstößels 12b als die Ventiltriebsreibung reduzierende wälzgelagerte Rollen 9 und 13 ausgebildet, wobei der Öffnerstößel 8b und der Schließerstößel 12b jeweils über ein hier als radial vorstehender Nadelkörper ausgebildetes Verdrehsicherungsmittel 34 gegenüber dem Einsatzteil 32 radial positioniert sind.

Der konstruktive Aufbau des Öffnerstößels 8b und des Schließerstößels 12b ist detaillierter aus der Schnittdarstellung gemäß Figur 4 ersichtlich. Der Öffnerstößel 8b umfasst ein topfartiges Außenteil 35, das ein zur Lagerung in der Längsführung 7b dienendes Stößelhemd 36 und einen die Schubstange 20 gelenkig lagernden Stößelboden 22b aufweist, sowie ein im Außenteil 35 aufgenommenes Innenteil 37, in dem die achsgelagerte Rolle 9 und eine an einem nockenfernen Bodenabschnitt 38 verlaufende Ventilschaftauflage 39 angeordnet sind. Dabei ist die Ventilschaftauflage 39 zur Einstellung des mechanischen Spiels zwischen einem Öffnernocken 5b und der Stirnseite eines Schaftendes 18b eines Hubventils 3b an einer Ventilspieleinstellscheibe 40 mit gegebener Dicke ausgebildet.

Zur Übertragung von in Schließrichtung wirkenden Zugkräften auf das Hubventil 3b ist in diesem Fall eine formschlüssig wirkende Übertragungsvorrichtung 41 zwischen dem Schaftende 18b und dem Stößelboden 22b vorgesehen. Die Übertragungsvorrichtung 41 umfasst einen sich am Stößelboden 22b innen abstützenden Ring 42 mit einem sich in Richtung der Nockenwelle 4b öffnenden Innenkonus sowie Klemmkeile 43, die an ihrer Außenmantelfläche einen zum Innenkonus komplementären Außenkonus bilden und in am Schaftende 18b eingeformte Einstiche 44 eingreifen.

Zur Reduzierung der Bauteilevielfalt sind der Öffnerstößel 8b und der Schließerstößel 12b als Gleichteile ausgebildet und in dem Einsatzteil 32 um 180° zueinander verdreht montiert.

Wie es unter Einbeziehung der Figur 5 deutlich wird, sind zur Längsabstützung des Einsatzteils 32 gegenüber der Brennkraftmaschine 2 ein hydraulisches Spielausgleichselement 45 sowie ein dazu parallel geschaltetes Federmittel 46 vorgesehen, die zwischen einem Grund 47 der Ausnehmung 31 und einem dem Grund 47 zugewandten Boden 48 des Einsatzteils 32 angeordnet sind. Das Spielausgleichselement 45 ist hier als einsteckbare Bau- und Funktionseinheit, wie sie bei herkömmlichen Tassenstößel-, Kipp- oder Schwinghebel-Ventiltrieben verwendet wird, ausgebildet und sorgt analog zu den die Figuren 1 und 2 betreffenden Ausführungen bei geschlossenem Hubventil 3b dafür, dass das Einsatzteil 32 gemeinsam mit dem daran befestigten Kipphebel 19b in Richtung der hier vereinfacht dargestellten Nockenwelle 4b kraftbeaufschlagt wird. Folglich wird ein während der vorhergehenden Öffnungsphase des Hubventils 3b auftretendes Spiel dadurch kompensiert, dass der Schließerstößel 12b zur Anlage an den Schließernocken 6b gebracht wird, während der Öffnerstößel 8b das Hubventil 3b in den Ventilsitz 29 zieht. Dabei werden die für eine ausreichende Dichtigkeit des geschlossenen Hubventils 3b erforderlichen Kontaktkräfte zum Ventilsitz 29 durch das hier als Schraubendruckfeder ausgebildete Federmittel 46 erhöht.

Eine darüber hinaus gehende Erhöhung der Kontaktkraft gegenüber dem Ventilsitz 29 kann insbesondere dann erforderlich sein, wenn die Kraft des Federmittels 46 mit dem für das Federmittel 46 zur Verfügung stehenden Bauraum beschränkt ist oder wenn das Hubventil 3b im Falle einer aufgeladenen Brennkraftmaschine durch vergleichsweise hohe Drücke im Ansaug- oder Abgaskanal in Öffnungsrichtung kraftbeaufschlagt ist. Zu diesem Zweck verfügt der Schließernocken 6b über einen dessen Grundkreisphase 49 überlagernden Zusatzhub 50, der das bereits geschlossene Hubventil 3b zusätzlich in Richtung des Ventilsitzes 29 kraftbeaufschlagt. Der hier stark übertrieben dargestellte und in der Praxis auf wenige Bruchteile eines Millimeters zu beschränkende Zusatzhub 50 ist dabei auf der Grundkreisphase 49 so positioniert, dass dem Spielausgleichselement 45 ein für dessen vollständigen Ausgleichsvorgang ausreichend langer, druckkraftfreier Zeitraum zwischen dem gerade geschlossenen Hubventil 3b und dem Zusatzhub 50 zur Verfügung gestellt wird.

Nachfolgend ist das oben genannte, in Figur 3 dargestellte Nockenschaltsystem 30 erläutert. Die Nockenwelle 4b umfasst eine Zahnwelle 51 sowie ein für ein oder mehrere Paare gleichwirkender Hubventile 3b dazu drehfestes, jedoch axial verschiebbares Nockenstück 52 mit einer zur Zahnwelle 51 komplementären Innenverzahnung. Auf dem Nockenstück 52 sind jeweils zwei unmittelbar benachbart angeordnete Öffnernocken 5b und 5c sowie Schließernocken 6b und 6c angeordnet. Zur betriebspunktabhängigen Einstellung der Höhe und/oder Winkellage des Ventilhubs weisen die Öffnernocken 5b, 5c und die Schließernocken 6b, 6c jeweils voneinander verschiedene Nockenerhebungen und/oder Phasen auf. Demgegenüber sind die Grundkreisdurchmesser der Öffnernocken 5b, 5c und der Schließernocken 6b, 6c jeweils identisch, um ein ungehindertes Axialverschieben des Nockenstücks 52 bei geschlossenen Hubventilen 3b zu ermöglichen. Zur Durchführung dieses Umschaltvorgangs ist eine Stellvorrichtung 53 vorgesehen, die ortsfest in der Brennkraftmaschine 2 angeordnete Aktuatoren 54 und 55 sowie an beiden Enden des Nockenstücks 52 verlaufende zylindrische Abschnitte 56 und 57 umfasst. In den Abschnitten 56, 57 ist umfangsseitig jeweils eine wendelförmige Verschiebenut 58 und 59 eingeformt, die zur anderen Verschiebenut 59 bzw. 58 spiegelsymmetrisch ausgebildet ist.

Ausgehend von dem in Figur 3 dargestellten Schaltzustand des Nockenschaltsystems 30 mit großem Ventilhub und langer Öffnungsdauer wird ein Umschaltvorgang auf einen kleineren Ventilhub bei kleinerer Öffnungsdauer dadurch eingeleitet, dass der Aktuator 54 in die Verschiebenut 58 radial einfährt und das sich drehende Nockenstück 52 in Folge der Schraubwirkung nach rechts zieht. Dieser Vorgang ist abgeschlossen, wenn der Öffnernocken 5c und der Schließernocken 6c die Rolle 9 des Öffnerstößels 8b bzw. die Rolle 13 des Schließerstößels 12b vollständig überdecken und sich der Aktuator 54 aus der Verschiebenut 58 zurückzieht. Ein erneuter Umschaltvorgang zurück in den dargestellten Ausgangszustand erfolgt durch analoges Zusammenwirken des Aktuators 55 mit der Verschiebenut 59.

### Bezugszahlenliste

- 1 a,b: Zwangssteuerung
- 2: Brennkraftmaschine
- 3 a,b: Hubventil
- 4 a,b: Nockenwelle
- 5 a,b,c: Öffnernocken
- 6 a,b,c: Schließernocken
- 7 a,b: Längsführung
- 8 a,b: Öffnerstößel
- 9: Rolle
- 10: Abgriffsfläche
- 11 a,b: weitere Längsführung
- 12 a,b: Schließerstößel
- 13: Rolle
- 14: Abgriffsfläche
- 15: Primärstößel
- 16: Sekundärstößel
- 17: Bolzen
- 18 a,b: Schaftende
- 19 a,b: Kipphebel
- 20: Schubstange
- 21: erster Arm
- 22 a,b: Stößelboden
- 23: zweiter Arm
- 24: Stößelboden
- 25: dritter Arm
- 26: vierter Arm
- 27: Schwenklager
- 28: Schwenklager
- 29: Ventilsitz
- 30: Nockenschaltsystem
- 31: Ausnehmung
- 32: Einsatzteil
- 33: Achse
- 34: Verdrehsicherungsmittel
- 35: Außenteil
- 36: Stößelhemd
- 37: Innenteil
- 38: Bodenabschnitt
- 39: Ventilschaftauflage
- 40: Ventilspieleinstellscheibe
- 41: Übertragungsvorrichtung
- 42: Ring
- 43: Klemmkeil
- 44: Einstich
- 45: Spielausgleichselement
- 46: Federmittel
- 47: Grund
- 48: Boden
- 49: Grundkreisphase
- 50: Zusatzhub
- 51: Zahnwelle
- 52: Nockenstück
- 53: Stellvorrichtung
- 54: Aktuator
- 55: Aktuator
- 56: zylindrischer Abschnitt
- 57: zylindrischer Abschnitt
- 58: Verschiebenut
- 59: Verschiebenut

## Patentansprüche

1. Zwangssteuerung (1 a, 1b) für wenigstens ein Hubventil (3a, 3b) einer Brennkraftmaschine (2), mit einer Nockenwelle (4a, 4b) mit zumindest einem Öffnernocken (5a, 5b, 5c) und zumindest einem Schließernocken (6a, 6b, 6c), welcher Öffnernocken (5a, 5b, 5c) das Hubventil (3a, 3b) über einen in einer Längsführung (7a, 7b) der Brennkraftmaschine (2) gelagerten und eine Abgriffsfläche (10) für den Öffnernocken (5a, 5b, 5c) aufweisenden Öffnerstößel (8a, 8b) in Öffnungsrichtung betätigt und welcher Schließernocken (6a, 6b, 6c) das Hubventil (3a, 3b) über einen in der Brennkraftmaschine (2) gelagerten Kipphebel (19a, 19b) in Schließrichtung betätigt, **dadurch gekennzeichnet, dass** eine zur Längsführung (7a, 7b) benachbart verlaufende weitere Längsführung (11 a, 11 b) vorgesehen ist, in welcher weiteren Längsführung (11a, 11 b) ein zwischen dem Schließernocken (6a, 6b, 6c) und dem Kipphebel (19a, 19b) angeordneter Schließerstößel (12a, 12b) mit einer Abgriffsfläche (14) für den Schließernocken (6a, 6b, 6c) gelagert ist.

2. Zwangssteuerung (1a, 1b) nach Anspruch 1, **dadurch gekennzeichnet, dass** die Längsführung (7a, 7b) und die weitere Längsführung (11a, 11b) achsparallel zueinander und vorzugsweise achsparallel zum Hubventil (3a, 3b) verlaufen.

3. Zwangssteuerung (1a, 1b) nach Anspruch 1, **dadurch gekennzeichnet, dass** ein erster Arm (21) des Kipphebels (19a, 19b) mit einem nockenfernen Stößelboden (22a, 22b) des Öffnerstößels (8a, 8b) und ein zweiter Arm (23) des Kipphebels (19a, 19b) mit einem nockenfernen Stößelboden (24) des Schließerstößels (12a, 12b) zusammenwirkt, wobei der Öffnerstößel (8a, 8b) zur Übertragung von in Schließrichtung wirkenden Zugkräften auf das Hubventil (3a, 3b) kraft-, form- oder stoffschlüssig mit dessen Schaftende (18a, 18b) verbunden ist.

4. Zwangssteuerung (1a, 1b) nach Anspruch 3, **dadurch gekennzeichnet, dass** zwischen einem oder beiden Armen (21, 23) und den zugehörigen Stößelböden (22a, 22b, 24) jeweils eine beidseitig gelenkig gelagerte Schubstange (20) angeordnet ist.

5. Zwangssteuerung (1a) nach Anspruch 3, **dadurch gekennzeichnet, dass** der Kipphebel (19a) kreuzförmig ausgebildet ist und sich mit einem dritten Arm (25) sowie mit einem vierten Arm (26) auf in der Brennkraftmaschine (2) stationär gelagerten Schwenklagern (27, 28) abstützt, von denen vorzugsweise ein Schwenklager (27) mit einem hydraulischen Spielausgleich versehen ist.

6. Zwangssteuerung (1b) nach Anspruch 3, **dadurch gekennzeichnet, dass** der Öffnerstößel (8b) ein topfartiges Außenteil (35) mit einem zur Lagerung in der Längsführung (7b) dienenden Stößelhemd (36) und dem Stößelboden (22b) sowie ein im Außenteil (35) aufgenommenes Innenteil (37), an dem die Abgriffsfläche (10) für den Öffnernocken (5b, 5c) und eine an einem nockenfernen Bodenabschnitt (38) des Innenteils (37) verlaufende Ventilschaftauflage (39) angeordnet sind, umfasst, wobei in das durch eine Ausnehmung des Stößelbodens (22b) in das Außenteil (35) hineinragende Schaftende (18b) des Hubventils (3b) in Öffnungsrichtung wirkende Druckkräfte stirnseitig über die Ventilschaftauflage (39) und in Schließrichtung wirkende Zugkräfte umfangsseitig über eine Übertragungsvorrichtung (41), die zwischen dem Stößelboden (22b) und dem Schaftende (18b) verläuft, eingeleitet werden.

7. Zwangssteuerung (1b) nach Anspruch 6, **dadurch gekennzeichnet, dass** der Öffnerstößel (8b) und der Schließerstößel (12b) als Gleichteile ausgebildet sind.

8. Zwangssteuerung (1b) nach Anspruch 6, **dadurch gekennzeichnet, dass** die Übertragungsvorrichtung (41) einen sich am Stößelboden (22b) abstützenden Ring (42) mit einem sich in Richtung der Nockenwelle (4b) öffnenden Innenkonus und Klemmkeile (43), die in eine oder mehrere am Schaftende (18b) eingeformte Einstiche (44) eingreifen und an ihrer Außenmantelfläche einen zum Innenkonus komplementären Außenkonus bilden, umfasst.

9. Zwangssteuerung (1b) nach Anspruch 6, **dadurch gekennzeichnet, dass** die Ventilschaftauflage (39) an einer zwischen dem Schaftende (18b) und dem nockenfernen Bodenabschnitt (38) des Innenteils (37) angeordneten Ventilspieleinstellscheibe (40) mit gegebener Dicke ausgebildet ist.

10. Zwangssteuerung (1b) nach Anspruch 1, **dadurch gekennzeichnet, dass** ein in der Brennkraftmaschine (2) gelagertes Einsatzteil (32) vorgesehen ist, in welchem Einsatzteil (32) die Längsführung (7b) und die weitere Längsführung (11 b) verlaufen sowie eine den Kipphebel (19b) lagernde Achse (33) befestigt ist.

11. Zwangssteuerung (1b) nach Anspruch 10, **dadurch gekennzeichnet, dass** das Einsatzteil (32) in einer hohlzylindrischen Ausnehmung (31) der Brennkraftmaschine (2) längsbeweglich gelagert ist, wobei zwischen einem Grund (47) der Ausnehmung (31) und einem dem Grund (47) zugewandten Boden (48) des Einsatzteils (32) ein hydraulisches Spielausgleichselement (45) angeordnet ist, welches Spielausgleichselement (45) das Einsatzteil (32) in Richtung der Nockenwelle (4b) kraftbeaufschlagt.

12. Zwangssteuerung (1b) nach Anspruch 11, **dadurch gekennzeichnet, dass** der Schließernocken (6b) einen dessen Grundkreisphase (49) überlagernden Zusatzhub (50) zur Erhöhung der Ventilsitzkraft des Hubventils (3b) aufweist.

13. Zwangssteuerung (1b) nach Anspruch 11, **dadurch gekennzeichnet, dass** das Einsatzteil (32) durch ein zum Spielausgleichselement (45) parallel geschaltetes und zwischen dem Grund (47) der Ausnehmung (31) und dem Boden (48) des Einsatzteils (32) eingespanntes Federmittel (46) zusätzlich in Richtung der Nockenwelle (4b) kraftbeaufschlagt ist.

14. Zwangssteuerung (1a, 1b) nach Anspruch 1, **dadurch gekennzeichnet, dass** die Abgriffsfläche (10) des Öffnerstößels (8a, 8b) und/oder die Abgriffsfläche (14) des Schließerstößels (12a, 12b) als drehbare und wahlweise wälzgelagerte Rollen (9, 13) ausgebildet sind.

15. Zwangssteuerung (1b) nach Anspruch 1, **dadurch gekennzeichnet, dass** die Nockenwelle (4b) Teil eines an sich bekannten Nockenschaltsystems (30) mit zumindest einem von einer Stellvorrichtung (53) axial verschiebbaren Nockenstück (52) ist, das zumindest zwei nebeneinander angeordnete Öffnernocken (5b, 5c) und zumindest zwei nebeneinander angeordnete Schließernocken (6b, 6c) mit jeweils voneinander verschiedenen Nockenerhebungen und/oder -phasen bei gleichen Grundkreisdurchmessern aufweist.

16. Zwangssteuerung (1b) nach Anspruch 15, **dadurch gekennzeichnet, dass** die Stellvorrichtung (53) ortsfest in der Brennkraftmaschine (2) angeordnete Aktuatoren (54, 55) sowie an beiden Enden des Nockenstücks (52) verlaufende zylindrische Abschnitte (56, 57) umfasst, in welchen Abschnitten (56, 57) umfangsseitig jeweils eine wendelförmige Verschiebenut (58, 59), die zur anderen Verschiebenut (59, 58) des Nockenstücks (52) spiegelsymmetrisch ausgebildet ist, eingeformt ist, wobei die voneinander unabhängig ansteuerbaren Aktuatoren (54, 55) abwechselnd in die zugehörigen Verschiebenuten (58, 59) radial einfahrbar sind.

## Claims

1. Desmodromic control (1a, 1b) for at least one lifting valve (3a, 3b) of an internal combustion engine (2), having a camshaft (4a, 4b) with at least one opener cam (5a, 5b, 5c) and with at least one closer cam (6a, 6b, 6c), which opener cam (5a, 5b, 5c) actuates the lifting valve (3a, 3b) in an opening direction via an opener tappet (8a, 8b) which is mounted in a longitudinal guide (7a, 7b) of the internal combustion engine (2) and which has a pick-off surface (10) for the opener cam. (5a, 5b, 5c), and which closer cam (6a, 6b, 6c) actuates the lifting valve (3a, 3b) in a closing direction via a rocker lever (19a, 19b) mounted in the internal combustion engine (2), **characterized in that** a further longitudinal guide (11a, 11b) is provided which runs adjacent to the longitudinal guide (7a, 7b), in which further longitudinal guide (11a, 11b) there is mounted a closer tappet (12a, 12b) which is arranged between the closer cam (6a, 6b, 6c) and the rocker lever (19a, 19b) and which has a pick-off surface (14) for the closer cam (6a, 6b, 6c).

2. Desmodromic control (1a, 1b) according to Claim 1, **characterized in that** the longitudinal guide (7a, 7b) and the further longitudinal guide (11a, 11b) run axially parallel to one another and preferably axially parallel with respect to the lifting valve (3a, 3b).

3. Desmodromic control (1a, 1b) according to Claim 1, **characterized in that** a first arm (21) of the rocker lever (19a, 19b) interacts with a tappet base (22a, 22b), which is remote from the cam, of the opener tappet (8a, 8b), and a second arm (23) of the rocker lever (19a, 19b) interacts with a tappet base (24), which is remote from the cam, of the closer tappet (12a, 12b), wherein the opener tappet (8a, 8b) is connected in a force-fitting, form-fitting or cohesive manner to the shank end (18a, 18b) of the lifting valve (3a, 3b) for the transmission of tensile forces, acting in a closing direction, to said lifting valve.

4. Desmodromic control (1a, 1b) according to Claim 3, **characterized in that** in each case one push rod (20), which is articulatedly mounted at both ends, is arranged between one or both arms (21, 23) and the associated tappet bases (22a, 22b, 24).

5. Desmodromic control (1a) according to Claim 3, **characterized in that** the rocker lever (19a) is of cross-shaped form and is supported by way of a third arm (25) and by way of a fourth arm (26) on pivot bearings (27, 28) mounted in a static manner in the internal combustion engine (2), of which pivot bearings one pivot bearing (27) is preferably provided with hydraulic play compensation.

6. Desmodromic control (1b) according to Claim 3, **characterized in that** the opener tappet (8b) comprises a pot-like outer part (35) with a tappet skirt (36) which serves for the mounting in the longitudinal guide (7b) and with the tappet base (22b) and comprises an inner part (37) which is received in the outer part (35) and on which are arranged the pick-off surface (10) for the opener cam (5b, 5c) and a valve shank support (39) which runs on a base portion (38), remote from the cam, of the inner part (37), wherein, into that shank end (18b) of the lifting valve (3b) which projects into the outer part (35) through a recess of the tappet base (22b), pressure forces acting in the opening direction are introduced at the face side via the valve shank support (39), and tensile forces acting in the closing direction are introduced at the circumference via a transmission device (41) which runs between the tappet base (22b) and the shank end (18b).

7. Desmodromic control (1b) according to Claim 6, **characterized in that** the opener tappet (8b) and the closer tappet (12b) are formed as identical parts.

8. Desmodromic control (1b) according to Claim 6, **characterized in that** the transmission device (41) comprises a ring (42) which is supported on the tappet base (22b) and which has an inner cone, which opens in the direction of the camshaft (4b), and clamping wedges (43) which engage into one or more incisions (44) formed on the shank end (18b) and which, at their outer shell surface, form an outer cone which is complementary to the inner cone.

9. Desmodromic control (1b) according to Claim 6, **characterized in that** the valve shank support (39) is formed on a valve play setting disc (40) of specified thickness arranged between the shank end (18b) and the base portion (38), which is remote from the cam, of the inner part (37).

10. Desmodromic control (1b) according to Claim 1, **characterized in that** an insert part (32) is provided which is mounted in the internal combustion engine (2), in which insert part (32) the longitudinal guide (7b) and the further longitudinal guide (11b) extend and an axle (33) which serves for mounting the rocker lever (19b) is fastened.

11. Desmodromic control (1b) according to Claim 10, **characterized in that** the insert part (32) is mounted in a longitudinally movable manner in a hollow cylindrical recess (31) of the internal combustion engine (2), wherein, between a floor (47) of the recess (31) and a base (48), which faces toward the floor (47), of the insert part (32), there is arranged a hydraulic play compensation element (45), which play compensation element (45) exerts force on the insert part (32) in the direction of the camshaft (4b).

12. Desmodromic control (1b) according to Claim 11, **characterized in that** the closer cam (6b) has an auxiliary lift (50), which is superposed on its basic circle phase (49), for increasing the valve seat force of the lifting valve (3b).

13. Desmodromic control (1b) according to Claim 11, **characterized in that** the insert part (32) is additionally acted on with force in the direction of the camshaft (4b) by a spring means (46) which is connected in parallel with the play compensation element (45) and which is braced between the floor (47) of the recess (31) and the base (48) of the insert part (32).

14. Desmodromic control (1a, 1b) according to Claim 1, **characterized in that** the pick-off surface (10) of the opener tappet (8a, 8b) and/or the pick-off surface (14) of the closer tappet (12a, 12b) are in the form of rotatable rollers (9, 13) which are optionally mounted by means of rolling bearings.

15. Desmodromic control (1b) according to Claim 1, **characterized in that** the camshaft (4b) is part of a cam switching system (30), which is known per se, with at least one cam piece (52) which can be displaced axially by an actuating device (53) and which has at least two opener cams (5b, 5c) arranged adjacent to one another and at least two closer cams (6b, 6c) arranged adjacent to one another, said cams having cam elevations and/or phases which differ from one another in each case while having the same base circle diameters.

16. Desmodromic control (1b) according to Claim 15, **characterized in that** the actuating device (53) comprises actuators (54, 55) arranged positionally fixedly in the internal combustion engine (2) and also comprises cylindrical portions (56, 57) which run on both ends of the cam piece (52), into which portions (56, 57) there is formed, on the circumference, in each case one helical displacement groove (58, 59) which is of mirror-symmetrical form with respect to the other displacement groove (59, 58) of the cam piece (52), wherein the actuators (54, 55), which can be actuated independently of one another, can be alternately deployed radially into the associated displacement grooves (58, 59).

## Revendications

1. Commande desmodromique (1a, 1b) pour au moins une soupape à levée (3a, 3b) d'un moteur à combustion interne (2), comprenant un arbre à cames (4a, 4b) pourvu d'au moins une came d'ouverture (5a, 5b, 5c) et d'au moins une came de fermeture (6a, 6b, 6c), laquelle came d'ouverture (5a, 5b, 5c) actionne la soupape à levée (3a, 3b) dans le sens d'ouverture par le biais d'un poussoir d'ouverture (8a, 8b) monté dans un guide longitudinal (7a, 7b) du moteur à combustion interne (2) et comprenant une surface d'engagement (10) pour la came d'ouverture (5a, 5b, 5c), et laquelle came de fermeture (6a, 6b, 6c) actionne la soupape à levée (3a, 3b) dans le sens de fermeture par le biais d'un culbuteur (19a, 19b) monté dans le moteur à combustion interne (2), **caractérisée en ce qu'**il est prévu un guide longitudinal supplémentaire (11a, 11b) s'étendant de manière adjacente au guide longitudinal (7a, 7b), dans lequel guide longitudinal supplémentaire (11a, 11b) est monté un poussoir de fermeture (12a, 12b) disposé entre la came de fermeture (6a, 6b, 6c) et le culbuteur (19a, 19b) et pourvu d'une surface d'engagement (14) pour la came de fermeture (6a, 6b, 6c).

2. Commande desmodromique (1a, 1b) selon la revendication 1, **caractérisée en ce que** le guide longitudinal (7a, 7b) et le guide longitudinal supplémentaire (11a, 11b) s'étendent avec leurs axes parallèles l'un à l'autre et de préférence avec leurs axes parallèles à celui de la soupape à levée (3a, 3b).

3. Commande desmodromique (1a, 1b) selon la revendication 1, **caractérisée en ce qu'**un premier bras (21) du culbuteur (19a, 19b) coopère avec un fond de poussoir (22a, 22b), éloigné de la came, du poussoir d'ouverture (8a, 8b) et **en ce qu'**un deuxième bras (23) du culbuteur (19a, 19b) coopère avec un fond de poussoir (24), éloigné de la came, du poussoir de fermeture (12a, 12b), le poussoir d'ouverture (8a, 8b) étant, en vue de la transmission à la soupape à levée (3a, 3b) de forces de traction agissant dans le sens de fermeture, relié à force, par complémentarité de formes ou par liaison de matière à son extrémité de tige (18a, 18b).

4. Commande desmodromique (1a, 1b) selon la revendication 3, **caractérisée en ce qu'**une bielle de poussée (20) respective montée de manière articulée des deux côtés est disposée entre un bras ou les deux bras (21, 23) et le fond de poussoir associé (22a, 22b, 24).

5. Commande desmodromique (1a) selon la revendication 3, **caractérisée en ce que** le culbuteur (19a) est réalisé en forme de croix et s'appuie par un troisième bras (25) ainsi que par un quatrième bras (26) sur des paliers de pivotement (27, 28) montés de manière fixe dans le moteur à combustion interne (2), parmi lesquels de préférence un palier de pivotement (27) est pourvu d'une compensation de jeu hydraulique.

6. Commande desmodromique (1b) selon la revendication 3, **caractérisée en ce que** le poussoir d'ouverture (8b) comporte une partie extérieure (35) en forme de pot pourvue d'un corps de poussoir (36) servant au montage dans le guide longitudinal (7b) et du fond de poussoir (22b) ainsi qu'une partie intérieure (37) reçue dans la partie extérieure (35), sur laquelle partie intérieure sont disposés la surface d'engagement (10) pour la came d'ouverture (5b, 5c) et un appui de tige de soupape (39) s'étendant sur une partie de fond (38), éloignée de la came, de la partie intérieure (37), et, dans l'extrémité de tige (18b) de la soupape à levée (3b) pénétrant dans la partie extérieure (35) à travers un évidement du fond de poussoir (22b), des forces de pression agissant dans le sens d'ouverture étant appliquées du côté frontal par le biais de l'appui de tige de soupape (39) et des forces de traction agissant dans le sens de fermeture étant appliquées du côté périphérique par le biais d'un dispositif de transmission (41) qui s'étend entre le fond de poussoir (22b) et l'extrémité de tige (18b).

7. Commande desmodromique (1b) selon la revendication 6, **caractérisée en ce que** le poussoir d'ouverture (8b) et le poussoir de fermeture (12b) sont réalisés sous forme de pièces identiques.

8. Commande desmodromique (1b) selon la revendication 6, **caractérisée en ce que** le dispositif de transmission (41) comporte une bague (42) s'appuyant contre le fond de poussoir (22b) et comprenant un cône intérieur s'ouvrant en direction de l'arbre à cames (4b) et des cales de serrage (43) qui viennent en prise dans une ou plusieurs entailles (44) formées sur l'extrémité de tige (18b) et forment sur leur surface d'enveloppe extérieure un cône extérieur complémentaire au cône intérieur.

9. Commande desmodromique (1b) selon la revendication 6, **caractérisée en ce que** l'appui de tige de soupape (39) est réalisé sur une rondelle de rattrapage de jeu de soupape (40) d'épaisseur définie disposée entre l'extrémité de tige (18b) et la partie de fond (38), éloignée de la came, de la partie intérieure (37).

10. Commande desmodromique (1b) selon la revendication 1, **caractérisée en ce qu'**il est prévu une partie d'insertion (32) montée dans le moteur à combustion interne (2), dans laquelle partie d'insertion (32) le guide longitudinal (7b) et le guide longitudinal supplémentaire (11b) s'étendent et un axe (33) supportant le culbuteur (19b) est fixé.

11. Commande desmodromique (1b) selon la revendication 10, **caractérisée en ce que** la partie d'insertion (32) est montée de manière mobile longitudinalement dans un évidement (31) cylindrique creux du moteur à combustion interne (2), un élément de compensation de jeu hydraulique (45) étant disposé entre une base (47) de l'évidement (31) et un fond (48) de la partie d'insertion (32) tourné vers la base (47), lequel élément de compensation de jeu (45) soumet la partie d'insertion (32) à une force dans la direction de l'arbre à cames (4b).

12. Commande desmodromique (1b) selon la revendication 11, **caractérisée en ce que** la came de fermeture (6b) présente une course supplémentaire (50) se superposant à sa phase de cercle de base (49) pour augmenter la force d'appui de soupape de la soupape à levée (3b).

13. Commande desmodromique (1b) selon la revendication 11, **caractérisée en ce que** la partie d'insertion (32) est en outre sollicitée par une force dans la direction de l'arbre à cames (4b) par un moyen de ressort (46) monté en parallèle à l'élément de compensation de jeu (45) et serré entre la base (47) de l'évidement (31) et le fond (48) de la partie d'insertion (32).

14. Commande desmodromique (1a, 1b) selon la revendication 1, **caractérisée en ce que** la surface d'engagement (10) du poussoir d'ouverture (8a, 8b) et/ou la surface d'engagement (14) du poussoir de fermeture (12a, 12b) sont réalisées sous forme de rouleaux (9, 13) rotatifs et montés sélectivement sur roulement.

15. Commande desmodromique (1b) selon la revendication 1, **caractérisée en ce que** l'arbre à cames (4b) fait partie d'un système de commutation de cames (30) connu en soi comprenant au moins une pièce à cames (52) pouvant être déplacée axialement par un dispositif de réglage (53), laquelle pièce à cames comprend au moins deux cames d'ouverture (5b, 5c) juxtaposées et au moins deux cames de fermeture (6b, 6c) juxtaposées présentant respectivement des levées et/ou phases de came différentes les unes des autres pour un même rayon de cercle de base.

16. Commande desmodromique (1b) selon la revendication 15, **caractérisée en ce que** le dispositif de réglage (53) comporte des actionneurs (54, 55) disposés de manière fixe dans le moteur à combustion interne (2) ainsi que des parties cylindriques (56, 57) s'étendant aux deux extrémités de la pièce à cames (52), dans lesquelles parties (56, 57) est formée respectivement du côté périphérique une rainure de déplacement hélicoïdale (58, 59) qui est réalisée en symétrie spéculaire par rapport à l'autre rainure de déplacement (59, 58) de la pièce à cames (52), les actionneurs (54, 55) pouvant être commandés indépendamment l'un de l'autre pouvant être insérés radialement en alternance dans les rainures de déplacement associées (58, 59).
